# EUROPÄISCHE PATENTSCHRIFT

(11) **EP 1 798 739 B1**
(45) Veröffentlichungstag und Bekanntmachung des Hinweises auf die Patenterteilung: **20.06.2012**
(21) Anmeldenummer: 06026098.1
(22) Anmeldetag: 15.12.2006
(51) Int. Cl.: H01B 11/18, H01B 7/38

(54) **Audiokabel**
Audio cable
Câble audio

(30) Priorität: 16.12.2005 DE 202005019690 U
(43) Veröffentlichungstag der Anmeldung: 20.06.2007
(73) Patentinhaber: Klotz Audio Interface Systems A.I.S. GmbH, 85591 Vaterstetten (DE)
(72) Erfinder: Klotz, Dieter, 84405 Dorfen (DE)
(74) Vertreter: Prinz & Partner

(56) Entgegenhaltungen:
- FR-A- 2 637 127
- FR-A- 2 712 115
- US-A- 4 059 724
- US-A- 5 107 076
- US-B1- 6 815 617

## Beschreibung

Die Erfindung betrifft ein Audiokabel.

Instrumentenkabel (sowie Meßleitungen und dergl.) sind üblicherweise unsymmetrische Leitungen mit einem koaxialen Aufbau. Ein typisches Instrumentenkabel umfaßt - von außen nach innen betrachtet - einen Außenmantel aus Polyvinylchlorid (PVC), einen Kupfer-Wendelschirm oder ein Kupfergeflecht, eine leitfähige Kunststoffschicht aus leitfähigem PVC oder Polyethylen (PE), ein Dielektrikum (Leiterisolation) aus Voll- oder geschäumten Polyolefinen (PE oder PP) und einen Kupfer-Innenleiter. Für die elektrische Qualität eines solchen Kabels sind die Werte für den Leiterwiderstand und die Kapazität (Leiter/Schirm) von Bedeutung. Durch den Einsatz als Verbindungsleitung zwischen hochohmigen Geräten (induktive Tonabnehmer Sensoren und hochohmige Verstärker) tritt als Störkomponente "Mikrofonie" auf. Unter diesem Begriff versteht man Geräusche, die bei Bewegung des Kabels in Form von Krachen und Knistern hörbar sind. Mikrofonie kann ebenfalls in Werten angegeben werden, wobei ein höherer Wert für ein schlechteres Störverhalten und ein niedrigerer Wert für ein besseres Störverhalten steht.

Zur Eindämmung von Mikrofonie wird bei der herkömmlichen Fertigung im Inneren des Kabels eine Leitschicht als ein Schirm über das den Innenleiter unmittelbar umgebende Dielektrikum angebracht, wie z.B. in der EP 0 260 373 A2 gezeigt. Die Leitfähigkeit dieses Schirms beeinflußt die Mikrofonie maßgeblich: je höher die Leitfähigkeit, desto geringer die Mikrofonie. Die Leitschicht wird üblicherweise aus elektrisch leitfähigem PE oder PVC gebildet. PE weist eine 100-fach höhere Leitfähigkeit auf als PVC, so daß unter diesem Gesichtspunkt PE grundsätzlich PVC vorzuziehen wäre.

Problematisch ist jedoch das Verkleben der Leitschicht mit dem den Innenleiter umgebenden Dielektrikum. Wird z.B. ein Dielektrikum ohne Schäumung verwendet, so führt die zur Weiterverarbeitung notwendige Trennung der Leitschicht vom Dielektrikum in der Regel zum Abreißen des letzteren. Bei einem geschäumten Dielektrikum, wie beispielsweise aus der US 5 523 528 bekannt, ist es gar unmöglich die Leitschicht vom Dielektrikum zu trennen. Einzig die Verwendung eines zwischen den beiden Komponenten aufgebrachten Trennmittels (z.B. Graphit), wie etwa in der US 4 678 865 vorgeschlagen, kann in diesem Fall Abhilfe schaffen. Trennmittel haben aber wiederum allgemein den Nachteil, daß sie erheblich zur Verschlechterung des Mikrofonieverhaltens eines Kabels beitragen.

Die herkömmliche Kabelfertigung versucht deshalb, diesem Problem mit einer Leitschicht aus PVC zu begegnen, die sich aber nicht mit dem Dielektrikum aus Polyolefinen verbindet. Die daraus resultierende schlechtere Leitfähigkeit schafft eine erhöhte Mikrofonie.

Aus der FR 2 712 115 A1 ist ein abgeschirmtes Kabel bekannt, das für besondere Einsätze bei hohen Betriebstemperaturen (über 200 °C) konzipiert ist. Dementsprechend weist das Hochtemperaturkabel besonders widerstandsfähige und damit verhältnismäßig teure Materialien auf: eine leitfähige Seele ist von einer dielektrischen Schicht aus einem Ethylenpolymer oder -copolymer (z. B. PTFE) umgeben. An der dielektrischen Schicht haftet ein isolierender Überzug aus aromatischem Polyamid oder Polyimid. Eine dünne und leicht entfernbare Halbleiterschicht wiederum aus einem Ethylenpolymer oder -copolymer (z. B. PTFE) mit feinen leitfähigen Partikeln bedeckt den Überzug. Ferner sind eine die Halbleiterschicht bedeckende Metallabschirmung in Form eines Geflechts aus Leitungsdrähten und eine äußere isolierende Schutzhülle aus PTFE oder ähnlichem Material vorgesehen.

Die US 4 059 724 offenbart ein abgeschirmtes Mikrofonkabel mit einem lunenleiter aus Kupfer, einem den lunenmantel umgebenden Dielektrikum aus Vinyl, einer das Dielektrikum umgebenden Leitschicht aus Kohlenstoffpulver und Kunststoff, und einer zwischen dem Dielektrikum und der Leitschicht eingefügten elektrisch nicht leitfähigen Trennschicht aus dünnem Japan-Papier, Zellophan oder Baumwollband.

Aufgabe der Erfindung ist es daher, ein Audiokabel mit verbessertem Mikrofonieverhalten unter Vermeidung der oben geschilderten Nachteile zu schaffen.

Zur Lösung dieser Aufgabe wird ein Audiokabel mit den Merkmalen des Anspruchs 1 vorgeschlagen. Es hat sich gezeigt, daß mit dieser neuartigen Kabelkonstruktion ein Verarbeitungs- und Mikrofonieverhalten erzielt werden kann, das mit herkömmlich aufgebauten Kabeln nicht erreichbar ist. Deshalb kann eine durch die Einfügung der zusätzlichen Schicht bedingte aufwendigere Herstellung in Kauf genommen werden.

Eine Leiterisolation mit einem Dielektrikum aus Voll- oder geschäumten Polyolefinen, insbesondere PE oder PP,sorgt für gute Kapazitätswerte.

Die Leitschicht aus elektrisch leitfähigem PE weist eine relativ hohe Leitfähigkeit auf, d.h. im Vergleich zu einer Schicht aus leitfähigem PVC ist der elektrische Widerstand einer Schicht aus leitfähigem PE deutlich niedriger.

Die Erfindung wird nachfolgend anhand einer bevorzugten Ausführungsform unter Bezugnahme auf die beigefügte Zeichnung beschrieben. In der Zeichnung zeigt die einzige Figur eine perspektivische Seitenansicht eines erfindungsgemäßen Audiokabels mit absatzweise entfernten Schichten.

Das in der Figur dargestellte Kabel ist ein koaxial aufgebautes Audiokabel mit einer Kupferlitze als Innenleiter 10. Der Innenleiter 10 ist von einem Dielektrikum 12 aus Zell-PP umgeben, das zur Isolation des Innenleiters 10 dient. Das Dielektrikum 12 ist wiederum umgeben von einer Leitschicht 14 aus PE mit einer sehr hohen Leitfähigkeit.

Zwischen das Dielektrikum 12 und die Leitschicht 14 ist eine zusätzliche Schicht 16 eingefügt. Diese Schicht 16 dient mechanisch als Trennschicht und elektrisch als Dielektrikum, d.h. sie ist elektrisch nicht leitfähig. Bei der dargestellten bevorzugten Ausführungsform besteht die Trennschicht 16 aus PVC.

Das Kabel weist ferner einen die Leitschicht 14 umgebenden Kupfer-Wendelschirm 18 und einen Außenmantel 20 aus PVC auf.

Ein Kabel mit diesem Aufbau zeigt gegenüber herkömmlichen Audiokabeln ein erheblich verbessertes Mikrofonieverhalten, wobei für eine Trennung des Dielektrikums 12 von der Leitschicht 14 gesorgt ist, die eine problemlose Abisolierung des Kabels ermöglicht.

Der erfindungsgemäße Aufbau eignet sich auch für Kabel in anderen Einsatzbereichen, in denen Mikrofonie oder ähnliche Effekte eliminiert werden sollen.

## Patentansprüche

1. Audiokabel, mit einem Innenleiter (10), einem den Innenleiter (10) umgebenden Dielektrikum (12), einer das Dielektrikum (12) umgebenden Leitschicht (14) und einer zwischen dem Dielektrikum (12) und der Leitschicht (14) eingefügten Trennschicht (16), wobei das Dielektrikum (12) aus Voll- oder geschäumten Polyolefinen, die Leitschicht (14) aus elektrisch leitfähigem Polyethylen und die Trennschicht (16) aus elektrisch nicht leitfähigem Polyvinylchlorid besteht.

2. Kabel nach Anspruch 1, **dadurch gekennzeichnet, dass** die Leitschicht (14) von einem Wendelschirm (18) oder einem Geflechtschirm und einem Außenmantel (20) umgeben ist.

3. Kabel nach Anspruch 1 oder 2, **dadurch gekennzeichnet, dass** das Kabel koaxial aufgebaut ist.

## Claims

1. An audio cable, comprising an inner conductor (10), a dielectric (12) surrounding the inner conductor (10), a conductive layer (14) surrounding the dielectric (12), and a separating layer (16) inserted between the dielectric (12) and the conductive layer (14), the dielectric (12) being made of solid polyolefins or foamed polyolefins, the conductive layer (14) being made of an electrically conductive polyethylene, and the separating layer (16) being made of an electrically non-conductive polyvinyl chloride.

2. The cable according to claim 1, **characterized in that** the conductive layer (14) is surrounded by a helical shield (18) or a braided shield and an outer jacket (20).

3. The cable according to claim 1 or 2, **characterized in that** the cable is coaxial in structure.

## Revendications

1. Câble audio, comportant un conducteur intérieur (10), un diélectrique (12) entourant le conducteur intérieur (10), une couche conductrice (14) entourant le diélectrique (12), et une couche de séparation (16) insérée entre le diélectrique (12) et la couche conductrice (14), le diélectrique (12) étant composé de polyoléfines solides ou expansées, la couche conductrice (14) étant composée de polyéthylène électriquement conducteur, et la couche de séparation (16) étant composée de chlorure de polyvinyle électriquement non-conducteur.

2. Câble selon la revendication 1, **caractérisé en ce que** la couche conductrice (14) est entourée d'un blindage hélicoïdal (18) ou d'un blindage tressé et d'une enveloppe extérieure (20).

3. Câble selon la revendication 1 ou 2, **caractérisé en ce que** le câble a une structure coaxiale.
